# FASCICULE DE BREVET EUROPEEN

(11) **EP 0 296 063 B1**
(45) Date de publication et mention de la délivrance du brevet: **02.01.1992**
(21) Numéro de dépôt: 88401500.9
(22) Date de dépôt: 16.06.1988
(51) Int. Cl.: F42B 12/36

(54) **Conteneur-disperseur de paillettes métalliques ou métallisées formant leurres électromagnétiques**
Behälter für metallische oder metallisierte Blättchen zur Verwendung als elektromagnetischer Täuschreflektor
Container for metal or metallised flakes used as electromagnetic decoys

(30) Priorité: 16.06.1987 FR 8708385
(43) Date de publication de la demande: 21.12.1988
(73) Titulaire: ETIENNE LACROIX - TOUS ARTIFICES SA, F-31600 Muret (FR)
(72) Inventeur: Santalucia, André Robert Gino, F-31600 Muret (FR); Demarest, Gilbert, F-31120 Portet sur Garonne (FR)
(74) Mandataire: Martin, Jean-Jacques

(56) Documents cités:
- EP-A- 0 029 078
- DE-A- 3 327 043
- US-A- 3 335 846
- US-A- 3 757 694
- US-A- 3 960 085

## Description

La présente invention concerne les leurres électromagnétiques.

La présente invention concerne plus précisément un conteneur-disperseur de paillettes métalliques ou métallisées formant écran réflecteur aux ondes électromagnétiques et constituant des leurres pour la déception de systèmes d'arme équipés d'un guidage à détecteur électromagnétique actif.

Le terme "paillettes" doit être compris dans un sens large; il recouvre les aiguilles, rubans et/ou particules métalliques ou métallisées, en particulier les fibres de verre métallisées, de longueur choisie, souvent dénommées "chaffs" connus de l'homme de l'art et généralement utilisés pour la séduction et le détournement des systèmes de guidage d'arme.

On a illustré sur la figure 1a annexée, en vue éclatée, et sur la figure 1b annexée, en vue assemblée, la structure d'un conteneur classique de paillettes.

Le conteneur classique 10 illustré sur les figures annexées comprend une embase 20 et deux coquilles amovibles 30, 40 qui définissent en combinaison un boîtier fermé cylindrique apte à recevoir un bloc cylindrique 50 de paillettes. Le bloc 50 est schématiquement illustré en traits interrompus sur la figure 1a. L'embase 20 est formée d'un disque. Chaque coquille 30, 40, comprend une paroi hémicylindrique 32, 42 coaxiale au disque 20 et une toile hémicirculaire 34, 44 solidaire de la paroi 32, 42 et parallèle à l'embase 20.

Le conteneur 10 est placé généralement dans la douille d'une cartouche. Les coquilles 30, 40 sont séparées de l'embase 20, pour libérer le bloc 50 de paillettes, lorsque le conteneur est éjecté hors de la douille.

Le document EP-A-0029078 décrit un autre conteneur-disperseur de leurres électromagnétiques comprenant une coquille principale et deux coquilles auxiliaires. La coquille principale comprend une paroi plane circulaire munie respectivement de part et d'autre de deux parois hémicylindriques diamétralement opposées. Les coquilles auxiliaires comprennent chacune une paroi hémicylindrique et un couvercle en forme de paroi plane et circulaire.

Le document DE-A-3327043 décrit un autre conteneur-disperseur de leurres électromagnétiques qui selon le préambule de la revendication 1 comprend des flasques reliés par une entretoise centrale. Le document DE-A-3327043 précise que pour tenter de contrôler une dispersion échelonnée des leurres, les flasques sont revêtus sur leur surface inférieure, par flocage, d'un matériau synthétique apte à retenir les extrémités des leurres.

Les conteneurs connus ont déjà rendu de grands services. Cependant, la Demanderesse a constaté que ces conteneurs présentent fréquemment l'inconvénient de libérer des paquets de paillettes agglomérés, totalement inefficaces pour la déception des systèmes de guidage d'arme, au lieu de disperser les paillettes.

La présente invention a pour but d'éliminer cet inconvénient.

A cet effet la présente invention propose un conteneur disperseur de paillettes métalliques ou métallisées formant écran réflecteur aux ondes électromagnétiques et constituant des leurres, du type comprenant un corps composé de deux flasques généralement parallèles reliés rigidement par au moins une entretoise, caractérisé par le fait que:
― l'un au moins des flasques possède au moins un évidement périphérique,
― que le conteneur comprend en outre au moins une coquille amovible telle que les entretoises et la ou les coquille(s) forme(nt) en combinaison une enveloppe continue entre les deux flasques, la ou les coquille(s) possédant une toile complémentaire de l'évidement de sorte que les entretoises forment piège à l'égard des paillettes, afin de retenir temporairement au moins une partie de celles-ci lorsque le conteneur est éjecté hors d'une douille et contrôler une dispersion échelonnée des paillettes.

D'autres caractéristiques, buts et avantages de la présente invention apparaîtront à la lecture de la description détaillée qui va suivre, et en regard des dessins annexés, donnés à titre d'exemples non limitatifs, sur lesquels, les figures 1a et 1b qui illustrent l'état de la technique ayant déjà été décrites:
― la figure 2 représente une vue schématique, en perspective, et en position séparée des coquilles, d'un conteneur conforme à la présente invention,
― la figure 3 représente une vue schématique en perspective du même conteneur, en position assemblée.
― la figure 4 représente une vue schématique partielle en perspective éclatée du même conteneur et illustre plus particulièrement la structure du corps de celui-ci, et
― la figure 5 représente une vue en coupe longitudinale du même conteneur selon un plan de coupe référencé V-V sur la figure 4.

Le conteneur 100 illustré sur les figures 2 à 5 comprend un corps 120 et deux coquilles amovibles 160, 180.

Le corps 120 et les coquilles 160, 180 forment en combinaison un boîtier cylindrique fermé centré sur un axe 100. Ce dernier constitue un axe de symétrie du conteneur.

Le corps 100 comprend deux flasques parallèles 130, 140 reliés par deux entretoises 150, 155.

Le premier flasque 130 est formé d'un disque transversal à l'axe 102 et centré sur celui-ci.

Le second flasque 140 est constitué d'un voile également transversal à l'axe 102 et centré sur celui-ci. Le voile est délimité par une enveloppe en forme de disque pourvu de deux évidements 141, 144. Le rayon externe du flasque 140 égale le rayon externe du flasque 130. Les évidements 141, 144 débouchent sur la périphérie du flasque 140. Ils sont diamètralement opposés par rapport à l'axe 102. Ils ont la forme de secteurs circulaires centrés sur l'axe 102. L'évidement 141 est limité par les rayons 142, 143 présentant une ouverture angulaire α. Le second évidement 144 est limité par les rayons 145, 146 présentant de préférence la même ouverture angulaire α. Les rayons 142, 143 et 145, 146, et donc les évidements 141, 144, possèdent un plan de symétrie, passant par l'axe 102 et orthogonal au plan de coupe de la figure 5.

De préférence l'ouverture angulaire α est de l'ordre de 90°.

Cependant, les évidements 141, 144 ne s'étendent pas jusqu'à l'axe 102 pour ne pas diviser le flasque 140 en deux éléments séparés, mais maintenir le flasque 140 sous forme unitaire.

La zone radialement la plus interne des évidements 141, 144 est donc délimitée par des génératrices 147, 148 transversales au plan de symétrie précité des évidements.

Les entretoises 150, 155 sont diamètralement opposées par rapport à l'axe 102. Elles sont formées de secteurs de cylindre centrés sur l'axe 102. Les entretoises 150, 155 possèdent un rayon de courbure égal au rayon extérieur des flasques 130, 140. Les entretoises 150, 155 présentent une ouverture angulaire β complémentaire de celle des évidements 141, 144. En d'autres termes, l'entretoise 155 possède une ouverture angulaire β égale à l'angle délimité par les rayons 143, 146. La seconde entretoise 150 possède une ouverture angulaire β égale à l'angle délimité par les rayons 142, 145. Les entretoises 150, 155 s'étendent entre le flasque 130 et le flasque 140. Cependant elles se prolongent au delà du flasque 140 sous forme de nervures d'allure annulaire centrées sur l'axe 102, référencées 151, 156.

Les coquilles 160, 180 sont formées chacun d'une paroi 161, 181 et d'une toile 162, 182. Les parois 161, 181 sont formées de secteurs de cylindre centrés sur l'axe 102 ayant le même rayon et la même longueur que les entretoises 150, 155. Les parois 161, 181 présentent une ouverture angulaire complémentaire des entretoises 150, 155, soit égale à l'angle α. Les toiles 162, 182 sont délimitées par des secteurs circulaires généralement plans présentant la même ouverture angulaire α; le contour des toiles 162, 182 est complémentaire des évidements 141, 144. Les toiles 162, 182 sont transversales à l'axe 102. Les parois 161, 181 se raccordent à la périphérie des toiles 162, 182. Cependant elles se prolongent au delà des toiles 162, 182 sous forme de nervures centrées sur l'axe 102, référencées 163, 183.

En position assemblée, les nervures 151, 156, 163, 183 forment un anneau continu centré sur l'axe 102.

De préférence, le corps 100 est constitué de deux éléments 103, 104, comme illustré sur la figure 4.

L'élément 103 est formé par le flasque 130 et une colonne 132 solidaire de la face interne 135 du flasque 130 et centrée sur l'axe 102. La colonne 132 est munie d'un canal central 134.

Le second élément 104 est formé par le flasque 140, les deux entretoises 150, 155 et une canne cylindrique 157 centrée sur l'axe 102 solidaire de la face interne du flasque 140 entre les deux entretoises 150, 155. La canne 157 est adaptée pour recevoir la colonne 132.

De préférence le flasque 130 est muni sur sa surface interne et sur sa périphérie d'une rainure annulaire 136 centrée sur l'axe 102. Cette rainure possède un rayon de courbure interne égal au rayon de courbure interne des entretoises 150, 155 et des parois 161, 181, pour recevoir l'extrémité de celle-ci opposée au flasque 140 et aux toiles 162, 182.

Plus précisément, de façon avantageuse, cette rainure 136 est délimitée par une surface 137, transversale à la surface interne 135 du flasque 130, qui n'est pas parallèle à l'axe 102, mais tronconique de révolution autour de l'axe 102 en convergeant vers cet axe 102 en éloignement de la surface 135. De plus, les coquilles 160,180 sont pourvues sur la surface interne des parois 161,181, à l'opposé des toiles 162,182 de nervures 184 complémentaires de la rainure 136 précitée. Grâce à l'engagement ainsi défini entre la rainure 136 et les nervures 184, les coquilles 160, 180 ne peuvent se déplacer axialement par rapport au corps 120 qu'après éjection du conteneur-disperseur hors d'une douille de cartouche.

Pour assembler le corps 100, il suffit de placer la colonne 132 dans la canne 157. Lorsque les coquilles 160, 180 sont placées sur le corps 100, comme illustré sur la figure 3, elles forment avec celui-ci un boîtier cylindrique fermé apte à contenir un paquet de paillettes. Celles-ci sont de préférence placées parallèlement à l'axe 102.

Le cas échéant il peut être ménagé plusieurs découpes dans le paquet de paillettes, transversalement à l'axe 102, à travers le corps 100 et/ou les coquilles 160, 180 pour réaliser des paillettes de différentes longueurs. Pour diversifier la longueur des paillettes, les flasques 130, 140 sont de préférence tronconiques. Ces dispositions sont déjà décrites dans la demande de brevet FR-A-2521716 au nom de la Demanderesse et ne seront donc pas décrites plus en détail par la suite. On notera cependant que de préférence lorsqu'il est prévu des paillettes couvrant toute la longueur des entretoises 150, 155, ces paillettes les plus longues, non coupées, sont placées en regard des coquilles 160, 180 pour être éjectées en premier, lors de la séparation des coquilles 160, 180.

Le conteneur représenté sur les figures 2 à 5 annexées peut être placé dans une douille de cartouche lance-leurre telle que définie dans les demandes de brevet FR-A-2521716 et FR-A-2436363 ou une cartouche équivalente.

Lorsque le conteneur est éjecté hors de la douille, les nervures 163, 183 prévues sur les coquilles 160, 180 offrent une "prise au vent" qui facilite la séparation de ces dernières.

Les paillettes placées en regard des coquilles 160, 180 sont dispersées en premier. Les paillettes placées en regard des entretoises 150, 155 sont dispersées ultérieurement sur la trajectoire du conteneur.

Le flasque 130 peut contenir une charge pyrotechnique de dépotement, tandis que la colonne 132 et la canne 157 peuvent contenir des relais et retard pyrotechniques, comme enseignés par les documents FR-A-2 B521716 et FR-A-2436363, pour diffuser successivement une pluralité de charges élémentaires de leurres placées dans des conteneurs respectifs empilés dans une cartouche commune.

## Revendications

1. Conteneur disperseur de paillettes métalliques ou métallisées formant écran réflecteur aux ondes électromagnétiques et constituant des leurres, du type comprenant un corps composé de deux flasques (130, 140) généralement parallèles reliés rigidement par au moins une entretoise, caractérisé par le fait que:
― l'un au moins des flasques possède au moins un évidement périphérique (141, 144), et
― que le conteneur comprend en outre au moins une coquille amovible (160, 180) telle que les entretoises (150, 155) et la ou les coquille(s) (160, 180) forme(nt) en combinaison une enveloppe continue entre les deux flasques (130, 140), le ou les coquille(s) (160, 180) possédant une toile (162, 182) complémentaire de l'évidement, de sorte que les entretoises forment piège à l'égard des paillettes, afin de retenir temporairement au moins une partie de celles-ci lorsque le conteneur est éjecté hors d'une douille et contrôler une dispersion échelonnée des paillettes.

2. Conteneur disperseur selon la revendication 1, caractérisé par le fait qu'il comprend deux coquilles amovibles opposées (160, 180).

3. Conteneur disperseur selon l'une des revendications 1 ou 2, caractérisé par le fait que les deux flasques (130, 140) sont délimités par des pourtours généralement circulaires et coaxiaux et par le fait que les entretoises (150, 155) délimitent en combinaison avec les coquilles (160, 180) une enveloppe cylindrique, de même rayon que les deux flasques (130, 140) et coaxiale à ceux-ci.

4. Conteneur disperseur selon l'une des revendications 1 à 3, caractérisé par le fait que les deux flasques (130, 140) généralement prallèles comprennent un premier flasque (130) en forme générale de disque, un second flasque (140) constitué d'un voile délimité par une enveloppe en forme de disque pourvu de deux évidements (141, 144) diamètralement opposés en forme de secteurs circulaires débouchant sur la périphérie du second flasque, les deux entretoises sont en forme de secteurs de cylindre diamètralement opposés reliant les deux flasques, et les deux coquilles amovibles sont composées chacune d'une paroi en forme de secteur de cylindre complémentaire des entretoises et une toile orthogonale à ladite paroi, en forme de secteur circulaire complémentaire des évidements.

5. Conteneur disperseur selon l'une des revendications 1 à 4, caractérisé par le fait que chaque coquille (160, 180) soustend un angle de l'ordre de 90°.

6. Conteneur disperseur selon l'une des revendications 1 à 5, caractérisé par le fait que la paroi latérale (161, 181) des coquilles (160, 180) se prolonge au delà de la toile (162, 182) qui lui est transversale.

7. Conteneur disperseur selon l'une des revendications 1 à 6, caractérisé par le fait que les flasques (130, 140) ont une forme générale tronconique.

8. Conteneur disperseur selon l'une des revendications 1 à 7, caractérisé par le fait qu'il contient des paillettes parallèles orientées transversalement aux flasques (130, 140).

9. Conteneur disperseur selon l'une des revendications 1 à 8, caractérisé par le fait que des découpes généralement parallèles aux flasques (130, 140) sont ménagées dans le bloc de paillettes.

10. Conteneur disperseur selon l'une des revendications 1 à 9, caractérisé par le fait que les deux flasques (130, 140; 230, 240) sont reliés par une canne creuse centrale (157) apte à recevoir un élément pyrotechnique.

## Patentansprüche

1. Verteilerbehälter für metallische oder metallisierte Schuppen, die einen Reflexionsschirm für elektromagnetische Wellen bilden und Täuschreflektoren darstellen, mit einem aus zwei im wesentlichen parallelen Flanschen (130, 140) zusammengesetzten Körper, bei dem die Flansche durch mindestens eine Querstrebe starr verbunden sind, dadurch **gekennzeichnet**, daß
― mindestens einer der Flansche an seiner Oberfläche mindestens eine Aussparung (141, 144) aufweist,
― der Behälter ferner mindestens eine lösbare Schale (160, 180) aufweist, so daß die Querstreben (150, 155) und die Schale(n) (160, 180) gemeinsam ein Gehäuse zwischen den beiden Flanschen (130, 140) bilden, wobei die Schale(n) (160, 180) eine zur Aussparung komplementäre Wand (162, 182) aufweist (aufweisen), so daß die Querstreben eine Falle für die Schuppen bilden, um zeitweise mindestens einen Teil der Schuppen zurückzuhalten, wenn der Behälter aus einer Hülse herausgeschleudert wird, und um eine gestaffelte Zerstreuung der Schuppen zu steuern.

2. Verteilerbehälter nach Anspruch 1, dadurch **gekennzeichnet**, daß er zwei lösbare Schalen (160, 180) aufweist.

3. Verteilerbehälter nach Anspruch 1 oder 2, dadurch **gekennzeichnet**, daß die zwei Flansche (130, 140) durch im wesentlichen kreisförmige und koaxiale äußere Umfangslinien begrenzt sind und daß die Querstreben (150, 155) gemeinsam mit den Schalen (160, 180) ein zylindrisches Gehäuse begrenzen, welches denselben Radius wie die zwei Flansche (130, 140) aufweist und zu diesen koaxial ist.

4. Verteilerbehälter nach einem der Ansprüche 1 bis 3, dadurch **gekennzeichnet**, daß die zwei im wesentlichen parallelen Flansche (130, 140) einen ersten Flansch (130) umfassen, der im wesentlichen die Form einer Scheibe hat, und einen zweiten Flansch (140), der aus einer von einem Gehäuse begrenzten, scheibenförmigen Abdeckung besteht, an der zwei, diametral gegenüberliegende Aussparungen (141, 144) in der Form von Kreissektoren vorgesehen sind, die am Umfang des zweiten Flansches münden, die zwei Querstreben die Form von Zylindersektoren haben, welche einander diametral gegenüberliegen und die zwei Flansche verbinden, die zwei lösbaren Schalen jede aus einer zylindersektorförmigen, die Querstreben ergänzenden Wand bestehen, und daß eine zu dieser Wand senkrechte Wand in der Form eines die Aussparungen ergänzenden Kreissektors vorgesehen ist.

5. Verteilerbehälter nach einem der Ansprüche 1 bis 4, dadurch **gekennzeichnet**, daß jede Schale (160, 180) einen Winkel in der Größenordnung von 90° einhält.

6. Verteilerbehälter nach einem der Ansprüche 1 bis 5, dadurch **gekennzeichnet**, daß sich die Seitenwände (161, 181) der Schalen (160, 180) über die zu dieser senkrechten Wand (162, 182) hinaus erstrecken.

7. Verteilerbehälter nach einem der Ansprüche 1 bis 6, dadurch **gekennzeichnet**, daß die Flansche (130, 140) eine im wesentlichen kegelstumpfartige Form haben

8. Verteilerbehälter nach einem der Ansprüche 1 bis 7, dadurch **gekennzeichnet**, daß er parallele, zu den Flanschen (130, 140) quer ausgerichtete Schuppen enthält.

9. Verteilerbehälter nach einem der Ansprüche 1 bis 8, dadurch **gekennzeichnet**, daß die zu den Flanschen (130, 140) im wesentlichen parallelen Ausschnitte aus dem Schuppenblock ausgespart sind.

10. Verteilerbehälter nach einem der Ansprüche 1 bis 9, dadurch **gekennzeichnet**, daß die zwei Flansche (130, 140; 230, 240) durch ein zentrales Hohlrohr (157) verbunden sind, das ein pyrotechnisches Element aufnehmen kann.

## Claims

1. A container-disperser for chaff constituted by metal strips or by metallized strips forming a reflecting screen for electromagnetic waves and constituting decoys, of the type comprising a body constituted by two generally parallel end plates (130, 140) rigidly interconnected by at least one spacer, characterized by the fact that:
― at least one of the end plates includes at least one peripheral opening (141, 144) and
― the container includes at least one removable shell (160, 180) so that the spacers (150, 155) and the shell(s) (160, 180) together form a continuous envelope between the two end plates (130, 140), the shell(s) (160, 180) including a sheet (162, 182) which is complementary to the opening, in such a manner that the spacers trapp the strips so as to temporarily retain at least a portion thereof when the container is ejected from a cartridge case, and to give rise to staged strip dispersion.

2. A container-disperser according to claim 1, characterized by the fact that it includes two opposite removable shells (160, 180).

3. A container-disperser according to one of claims 1 or 2, characterized by the fact that the two end plates (130, 140) are delimited by generally circular and coaxial perimeters and by the fact that the spacers (150, 155) delimit, in combination with the shell(s) (160, 180), a cylindrical envelope having the same radius as the two end plates (130, 140) and coaxial therewith.

4. A container-disperser according to one of claims 1 to 3, characterized by the fact that the two generally parallel end plates (130, 140) comprise a first end plate (130) which is generally in the shape of a disk and a second end plate (140) which constitutes a sheet delimited by an envelope in the form of a disk provided with two diametrically opposite openings (141, 144) in the form of circular sectors opening out to the periphery of said second end plate, the two spacers being in the form of diametrically opposite cylindrical sectors interconnecting the two end plates, and the removable shells being each constituted by a wall in the form of a cylindrical sector complementary to the spacers and a sheet extending orthogonally to said wall, said sheet being in the form of a circular sector which is complementary to said openings.

5. A container-disperser according to any one of claims 1 to 4, characterized by the fact that each shell (160, 180) subtends an angle of about 90°.

6. A container-disperser according to one of claims 1 to 5, characterized by the fact that the side walls (161, 181) of the shells (160, 180) extend beyond the sheets (162, 182) extending transversely thereto.

7. A container-disperser according to any one of claims 1 to 6, characterized by the fact that the end plates (130, 140) are generally frustoconical in shape.

8. A container-disperser according to any one of claims 1 to 7, characterized by the fact that it contains parallel strips of chaff oriented transversely relative to the end plates (130, 140).

9. A container-disperser according to any one of claims 1 to 8, characterized by the fact that it contains a block of chaff including cuts which extend generally parallel to the end plates (130, 140).

10. A container-disperser according to one of claims 1 to 9, characterized by the fact that the two end plates (130, 140; 230, 240) are interconnected by a central hollow tube (157) suitable for receiving a pyrotechnical element.
